# EUROPÄISCHE PATENTANMELDUNG

(11) **EP 4 685 425 A1**
(43) Veröffentlichungstag der Anmeldung: **28.01.2026**
(21) Anmeldenummer: 25190403.3
(22) Anmeldetag: 18.07.2025
(51) Int. Cl.: F27D 25/00, B65D 88/70, B08B 5/02

(54) **EINSTÜCKIG AUSGEBILDETER LUFTSTOSSGERÄTEKÖRPER, LUFTSTOSSGERÄT, MODUL UND SYSTEM DAMIT**

(30) Priorität: 25.07.2024 DE 202024104185 U
(71) Anmelder: AGRICHEMA Schüttguttechnik GmbH & Co. KG, 55444 Waldlaubersheim (DE)
(72) Erfinder: ROTH, Michael, 67134 Birkenheide (DE)
(74) Vertreter: Bockhorni & Brüntjen Partnerschaft Patentanwälte mbB

(57) **Zusammenfassung**

Die Erfindung betrifft einen einstückig ausgebildeten Luftstoßgerätekörper (2) mit einer Drucckammer (3), die eine Kolbenführung (20) zur Aufnahme eines Kolbens (22) und einen Ventilsitz (15) für den Kolben (22) umgibt, einem Anschluss (10) für eine Steuereinheit (30) zur Steuerung der Stellung des Kolbens (22) und mit einer Luftaustrittsöffnung (14). Dabei ist vorgesehen, dass der Luftstoßgerätekörper (2) außerdem mindestens zwei weitere Anschlüsse (12) für weitere Luftstoßgeräte (4) zur Ausbildung eines gemeinsamen Druckraumes umfasst.

Die Erfindung betrifft weiterhin ein Luftstoßgerät (4) mit einem derartigen Luftstoßgerätekörper (2) und ein Luftförder- und/oder Abreinigungsmodul (6) für einen insbesondere stufenförmigen Prozessraum,

## Beschreibung

Die Erfindung betrifft einen einstückig ausgebildeten Luftstoßgerätekörper gemäß dem Oberbegriff des Anspruchs 1, sowie ein Modul und ein System.

### STAND DER TECHNIK

Luftstoßgerätekörper werden in Luftstoßgeräten verwendet, die zur Erzeugung starker Luftstöße ausgebildet sind, insbesondere in der Anwendung, um Materialanbackungen von Oberflächen eines Prozessraums zu lösen oder um Material in einem Prozessraum zu fördern.

Luftstoßgeräte basieren auf dem Prinzip, dass ein in einem Druckraum gespeichertes Medium, etwa Luft oder Inertgase, schlagartig über eine Ausblasöffnung abgeblasen wird. Dabei wird über eine Ventileinheit zwangsgesteuert schlagartig ein Druckluftstoß ausgeübt, so dass Druckluft schlagartig vom Luftstoßgerät zu einer Ausblasstelle, die im Allgemeinen durch eine Ausblasdüse gebildet ist, geblasen wird, von wo dann die Druckluft in den Prozessraum gelangt. Bevorzugt wird der austretende Luftstrahl in die Trennfläche zwischen einer Wandung des Prozessraums und der Anbackung eingeblasen, da dort die geringsten Haftkräfte vorliegen.

Luftstoßgeräte werden häufig in Prozessräumen eingesetzt, in denen hohe Betriebstemperaturen, z.B. bis zu 1200°C herrschen, wobei im Inneren der Prozessräume in der Regel auch eine aggressive chemische Atmosphäre herrscht. Derartige Prozessräume werden im Rahmen der vorliegenden Erfindung auch als Brennkammern bezeichnet. Die Ausblasdüse besteht dabei aus einem hitzebeständigen Gusswerkstoff (Heißbranddüse). Der Einbau einer Ausblasdüse in vorhandene Wandungsausbrüche ist jederzeit möglich und kann insbesondere auch nachträglich von außen in einem entsprechenden Kernbohrverfahren erfolgen. Bei Anlagen mit besonders großer Hitzeentwicklung können lange Ausblasdüsen vorgesehen sein, um die Ventileinheit, insbesondere die Kolbenbaugruppe des Luftstoßgeräts vor der Hitzeeinwirkung zu schützen.

Aus EP 1 528 013 A1 ist ein Luftstoßgerät mit einer innenliegenden, oben angeordneten Ventileinheit bekannt, mit einem Druckbehälter zum Aufbewahren von gasförmigem Medium unter Druck und einer Ventileinheit mit Zylinder und darin beweglichem Kolben zum schlagartigen Ausblasen eines gespeicherten Mediums. Die Ventileinheit ist im Wesentlichen innerhalb des Druckbehälters angeordnet. Derartige Luftstoßgeräte sind aufwendig in der Herstellung und schränken die konstruktive Variabilität und Wartbarkeit ein, da die Ventileinheit und das Ausblasrohr in dem Druckbehälter im Allgemeinen schwer zugänglich sind. Des Weiteren ist die Verwendung eines großvolumigen Druckbehälters beim Einsatz in einem Luftförder- und/oder Abreinigungssystem nachteilig.

Aus EP 2 272 776 A1 ist ein einstückig ausgebildeter Luftstoßgerätekörper gemäß dem Oberbegriff des Anspruchs 1 bekannt. Der Luftstoßgerätekörper umfasst eine Druckkammer, die eine Kolbenführung zur Aufnahme eines Kolbens und einen Ventilsitz für den Kolben umgibt. Der Körper weist einen Anschlussflansch für eine Steuereinheit auf, welche zur Entlüftung eines Kolbenvorraums und damit zum Abschießen der Druckluft über einen Luftaustrittsflansch dient.

### AUFGABE DER ERFINDUNG

Der Erfindung liegt die Aufgabe zugrunde, einen Luftstoßgerätekörper, ein Luftstoßgerät, ein Luftförder- und/oder Abreinigungsmodul, sowie ein Luftförder- und/oder Abreinigungssystem für Prozessräume vorzuschlagen, welche kostengünstig, insbesondere unter Vermeidung von Schweißarbeiten herstellbar sind. Das Modul und das System sollen eine geringe Komplexität aufweisen und auf verschiedene Größen eines Prozessraums adaptierbar sein. Es ist eine weitere Aufgabe der Erfindung, ein besonders wartungsfreundliches System bereitzustellen.

### OFFENBARUNG DER ERFINDUNG

Die Aufgabe wird gelöst durch einen einstückig ausgebildeten Luftstoßgerätekörper mit einer Druckkammer, die eine Kolbenführung zur Aufnahme eines Kolbens und einen Ventilsitz für den Kolben umgibt, einem Anschluss für eine Steuereinheit zur Steuerung der Stellung des Kolbens, einer Luftaustrittsöffnung und mit mindestens zwei weiteren Anschlüssen für weitere Luftstoßgeräte zur Ausbildung eines gemeinsamen Druckraumes.

Die Aufgabe wird außerdem gelöst durch ein Luftstoßgerät, ein Luftförder- und/oder Abreinigungsmodul und ein Luftförder- und/oder Abreinigungssystem für Prozessräume, welche zumindest einen derartigen Luftstoßgerätekörper umfassen.

Der Luftstoßgerätekörper ist durch die Kombination der für den Betrieb des Luftstoßgeräts notwendigen Kolben-Ventil-Baugruppe mit Anschlüssen für weitere Luftstoßgeräte zur Erweiterung des Systems sehr kompakt ausgebildet und reduziert hierdurch das Volumen des Systems. Durch seine Verteilerfunktionalität ist der Luftstoßgerätekörper in einem adaptiven Luftförder- und/oder Abreinigungssystem für eine Vielzahl von Prozessräumen, insbesondere in Brennkammern vorteilhaft verwendbar. Durch die Verringerung von Einzelteilen und Integration mehrerer Funktionalitäten in einem einzigen Bauteil ist die Wartung des Systems erheblich verbessert.

Der erfindungsgemäße Luftstoßgerätekörper ist einstückig mittels eines Gussverfahrens hergestellt. Dadurch entfallen Schweißarbeiten, die aufgrund der benötigten Kompaktheit des Körpers aufwendig sind, da die Zugänglichkeit der Schweißstellen begrenzt ist. Ein Nachteil des Schweißens besteht darin, dass die Schweißnähte teilweise einer Röntgenprüfung unterzogen werden müssen, um deren Qualität zu gewährleisten, was zu zusätzlichen Kosten führt.

Die Druckkammer weist beispielsweise ein Luftaufnahmevolumen von 2 bis 20 l, bevorzugt von 5 bis 15 I, insbesondere bevorzugt von 8 bis 10 l auf.

Der im Luftstoßgerätekörper vorgesehene Ventilsitz definiert eine Anschlagsfläche für den Kolben. Die Anschlagsfläche kann in einer Ausführungsform durch einen innenliegenden Anschlagsflansch ausgebildet sein, der am Luftstoßgerätekörper selbst ausgebildet ist. Alternativ kann die Anschlagsfläche durch ein Zusatzbauteil ausgebildet sein, etwa durch einen Einschraubring, Einpressring oder eingegossen Ring. Der Anschlag des Kolbens an den Ventilsitz verschließt die Luftaustrittsöffnung.

Insbesondere im Einsatz bei stufenförmigen Prozessräumen erweist sich als besonders vorteilhaft, wenn der Luftstoßgerätekörper genau zwei Anschlüsse für zwei weitere Luftstoßgeräte aufweist, welche bevorzugt in Fluchtung einander gegenüberliegend angeordnet sind. Das System ist hierdurch in einer Richtung zur Ausbildung eines gemeinsamen Druckraumes linear erweiterbar, und zwar mit Hilfe von Verbindungsstücken, die beispielsweise als starre Rohrekonstruktionen oder als Wellschläuche ausgebildet sein können. Insbesondere eignet sich der Luftstoßgerätekörper zum Einsatz in einem Modul, das vorgesehen ist, um mehrere Luftstoßgeräte entlang einer Stufe des Prozessraums zu positionieren.

Die Luftaustrittsöffnung und der Anschluss für die Steuereinheit sind bevorzugt in Fluchtung einander gegenüberliegend angeordnet.

Nach einer vorteilhaften Ausführungsform ist vorgesehen, dass eine erste Achse, welche die Luftaustrittsöffnung und den Anschluss für die Steuereinheit verbindet, und eine zweite Achse, welche die beiden Anschlüsse für die zwei weiteren Luftstoßgeräte verbindet, miteinander ein Kreuz ausbilden. Die Arme des Kreuzes sind bevorzugt in einem Winkel von 90° miteinander verbunden.

Die symmetrische Anordnung der Anschlüsse zueinander hat mehrere Vorteile. Zum einen ist das System von allen Seiten her gleichermaßen leicht zugänglich, was Vorteile bei der Wartung und beim Austausch von Teilen mit sich bringt. Zum anderen ist der Luftstoßgerätekörper einfach zu berechnen und modellieren, so dass die konkreten Innenabmessungen der Strömungskanäle, die Lage von Sacklochaugen, Graten, Kanten und dergleichen gießereitechnisch optimiert werden können. Ein Ziel der Optimierung kann es sein, beim Luftstoß möglichst wenig Verwirbelungen zu erzeugen, um Energieverluste gering zu halten.

Die Verbindung anzuschließender Bauteile, etwa Deckel, Rohre, Rohrflansche, Blindflansche, usw. an den Anschlüssen und der Luftaustrittsöffnung kann form- und/oder kraftschlüssig, mittels Verschraubung, Verspannung, Außen- und/oder Innengewinde, Klemmung, Schrumpfung, oder dgl., mit oder ohne zusätzliche Befestigungsmittel erfolgen, wobei auf das Fachwissen verwiesen werden darf. Die Anschlüsse des Luftstoßgerätekörpers können entsprechend auf vielfältige Weise ausgestaltet sein. Bevorzugt sind sie als Anschlussflansche ausgebildet.

Obwohl die Erfindung im Zusammenhang mit Schraubenverbindungen, d.h. Schrauben als Befestigungsmittel beschrieben wird, ist sie nicht darauf beschränkt. Die Verbindung der Bauteile, insbesondere zur Ausbildung eines gemeinsamen Druckraumes, kann beliebig erfolgen, bevorzugt sind allerdings lösbare Verbindungen, insbesondere Schraubenverbindungen, Stiftverbindungen, oder auch eine Gewindeverbindung, also eine direkte Verschraubung des anzuschließenden Bauteils mit dem jeweiligen Anschluss, z.B. Anschlussflansch. Schraubenverbindungen sind aufgrund der Zugänglichkeit und Wartungsfreundlichkeit allerdings bevorzugt.

Besonders vorteilhaft hat sich erwiesen, wenn die Anschlüsse und/oder die Luftaustrittsöffnung als Blockflansche ausgebildet sind, da dies zum einen eine besonders kompakte Bauform des Körpers darstellt und da zum anderen die zum Anschluss der weiteren Bauteile verwendeten Befestigungsmittel von außen her zugänglich sind. Die Blockflansche sind dabei mit Aufnahmen für Befestigungsmittel versehen, bevorzugt mit vier bis acht, insbesondere bevorzugt vier Aufnahmen für Befestigungsmittel. Bevorzugt, da wartungsfreundlich, sind die Aufnahmen für Befestigungsmittel als Schraubenaufnahmen ausgebildet und weisen ein entsprechendes Innengewinde auf. Als Schraubenaufnahmen können Sacklöcher in den Blockflanschen vorgesehen sein.

Alternativ zu der Ausführungsform als Blockflansch kann vorgesehen sein, dass die Anschlüsse als Rohrflansche zur Bereitstellung der Aufnahmen von Befestigungsmitteln ausgebildet sind.

In der Druckkammer ist bevorzugt vorgesehen, dass ein kleinster Strömungsquerschnitt für die Abgabe der Druckluft durch den Innendurchmesser des Ventilsitzes gebildet ist. Unabhängig davon ist der Innendurchmesser an den Anschlüssen für das weitere Luftstoßgerät bevorzugt ähnlich groß oder zumindest gleich groß oder größer ausgebildet als der Innendurchmesser des Ventilsitzes.

In Bezug auf die Außendurchmesser gilt: Nach einer vorteilhaften Ausführungsform ist vorgesehen, dass ein Durchmesser des Anschlusses für die Steuereinheit ähnlich groß, bevorzugt gleich groß, ist wie ein Durchmesser des Anschlusses für das weitere Luftstoßgerät. Des Weiteren ist bevorzugt vorgesehen, dass ein Durchmesser des Anschlusses für das weitere Luftstoßgerät in ähnlich groß, bevorzugt gleich groß, ist wie ein Durchmesser der Luftaustrittsöffnung. Alternativ oder zusätzlich hierzu ist vorgesehen, dass ein Durchmesser des Anschlusses für die Steuereinheit ähnlich groß, bevorzugt gleich groß, ist wie ein Durchmesser der Luftaustrittsöffnung.

Unter "ähnlich groß" wird eine Abweichung von bis zu 20%, bevorzugt bis zu 10% und noch weiter bevorzugt bis zu 5% verstanden. Die Vereinheitlichung der Anschlussdimensionen der Anschlüsse ermöglicht es, einheitliche Bauteile, beispielsweise Ventildeckel, Rohrflansche oder Blindflansche, zu verwenden. In diesem Sinne ist es weiterhin vorteilhaft, wenn der Anschluss für die Steuereinheit bzw. die Anschlüsse für die weiteren Luftstoßgeräte jeweils die gleiche Anzahl von Aufnahmeöffnungen für Befestigungsmittel aufweisen, wobei aufgrund ggf. vorhandener unterschiedlicher Nenndrücke in der Druckkammer und in der Kolbenvorkammer auch zwischen dem Anschluss für die Steuereinheit und dem Anschluss für weitere Luftstoßgeräte auch unterschiedliche Anzahlen von Aufnahmeöffnungen für Befestigungsmittel vorliegen können.

Von der Erfindung umfasst ist ein Luftstoßgerät, das einen Luftstoßgerätekörper wie oben beschrieben, einen in der Kolbenführung eingesetzten Kolben und eine angeschlossene Steuereinheit aufweist. Ebenso ist weiterhin umfasst von der Erfindung ein Luftstoßgerät mit einem der oben beschriebenen Luftstoßgerätekörper und etwaigen an die Anschlüsse angeschlossenen Blindflanschen, angeschlossenen Füllschläuchen oder externen Druckbehälter.

Nach einem weiteren Aspekt der Erfindung wird ein Luftförder- und/oder Abreinigungsmodul für einen insbesondere stufenförmigen Prozessraum vorgeschlagen, welches mehrere Luftstoßgeräte umfasst, die einen der oben beschriebenen Luftstoßgerätekörper aufweisen. Bevorzugt umfasst das Modul 2 bis 8, weiter bevorzugt 3 bis 5, insbesondere beispielsweise 4, derartige Luftstoßgeräte. Das Modul umfasst außerdem eine Anzahl von Verbindungsstücken, wobei die Luftstoßgeräte mithilfe der Verbindungsstücke in einer Reihe und unter Ausbildung eines gemeinsamen Druckraumes aneinandergekoppelt sind, um in bevorzugt gleichmäßigen Abständen ihre Luftaustrittsöffnungen direkt oder indirekt zum Anschluss an den Prozessraum bereitzustellen.

Im Allgemeinen setzt sich das Volumen des Druckraums aus dem Volumen der Verbindungsstücke und dem Volumen der Druckkammern der Luftstoßgeräte zusammen.

Falls benötigt, kann zur Vergrößerung des Volumens des Druckraums das Modul über den Anschluss für das weitere Luftstoßgerät eines Luftstoßgeräts direkt, z.B. mittels eines Flansches, oder indirekt über ein Verbindungsstück an einen mit externer Druckluft befüllbaren Druckbehälter angeschlossen werden.

Der Anschluss an den Prozessraum kann entweder direkt erfolgen oder indirekt über ein Verlängerungsstück wie etwa eine Ausblasdüse oder ein Ausblasrohr, ggf. mit einer darin eingesetzten Ausblasdüse, z.B. Heißbranddüse.

Unter einem an sich bekannten stufenförmigen Prozessraum wird ein Prozessraum verstanden, der zumindest eine treppenartige Wandung aufweist. Beispielsweise sind in einigen Anwendungen Brennkammern vorgesehen, in denen das in den Prozessraum eingebrachte Material auf den einzelnen Stufen jeweils für eine definierte Zeit verweilt, wobei es dort in der Verweilzeit zu einer Verarbeitung des Materials, beispielsweise einer Verbrennung kommt. Beim stufenförmigen Prozessraum wird eine Vielzahl derartiger Luftstoßgeräte pro Stufe eingesetzt. Nach der definierten Verweilzeit wird das Material z.B. kaskadenartig mittels der von den Luftstoßgeräten abgegebenen Luftstöße abgeräumt oder Stufe für Stufe weitergefördert. Die Luftstoßgeräte des Moduls sind außerdem beispielsweise dazu ausgelegt, um Materialanbackungen an den einzelnen Stufen des Prozessraums abzureinigen.

Das Modul wird bevorzugt horizontal im Bereich einer "Steigung" der Stufe in die Wandung eingebracht, so dass die Luftaustrittöffnung auf einen "Auftritt" der Stufe ausrichtbar ist, welcher die Verweilfläche des Materials bildet. Die Erfindung ist aber nicht auf eine bestimmte Geometrie der Stufen eines Prozessraums beschränkt. Der Anschluss der Austrittsöffnung einer Ausblasdüse oder eines Ausblasrohres an den Prozessraum kann auch in einem Anstellwinkel erfolgen, z.B. mit einem Anstellwinkel von 0°, 20°, 40°, 75° und 90°, wobei unter einem Anstellwinkel der Winkel zu verstehen ist, unter welchem das Vorderteil des Ausblasrohres bzw. der Heißbranddüse mit der Austrittsöffnung gegenüber der Längsachse des Wandungsdurchbruchs abgewinkelt ist, in welchem das Ausblasrohr bzw. die Heißbranddüse eingebettet ist.

Die Erfindung ist nicht auf eine bestimmte Anzahl der Luftstoßgeräte in einem Modul beschränkt. Je nach Größe des Systems ist dieses gerade im Gegenteil aufgrund der kompakten Form der Luftstoßgerätekörper im Prinzip beliebig erweiterbar, wobei die Rahmenbedingungen insbesondere durch das Gesamtvolumen des gemeinsamen Druckraums und dessen Wiederbefüllzeit festgelegt sind.

Bei dem Modul kann vorgesehen sein, dass zumindest eines der Luftstoßgeräte an seinem Anschluss für weitere Luftstoßgeräte mit einem Blindverschluss versehen ist. Das Luftstoßgerät bildet dabei den Abschluss beziehungsweise das endständige Gerät in dem betreffenden Modul.

Nach einer Ausführungsform kann vorgesehen sein, dass der Blindverschluss an eine Drehmomentstütze koppelbar oder gekoppelt ist. Aufgrund der Funktionsweise des Luftstoßgerätes mit der stoßartigen Abgabe von Luft kann es im Betrieb beim endständigen Luftstoßgerät zu einem Drehmoment auf die Kolben-Ventil-Achse kommen, welches mit der Drehmomentstütze abgefangen werden kann.

Bei einer Ausführungsform der Erfindung ist vorgesehen, dass die Luftstoßgerätekörper des Systems identisch ausgebildet sind.

Bevorzugt ist vorgesehen, dass die Verbindungsstücke als Kompensatoren ausgebildet sind, insbesondere bevorzugt in Form von Wellschläuchen, um Toleranzen der Anschlüsse der Luftstoßgeräte bzw. Rohre an den Prozessraum, insbesondere Brennkammer, und unterschiedliche Wärmeausdehnungen auszugleichen. Alternativ können als Verbindungsstücke starre Rohrkonstruktionen vorgesehen sein.

Bevorzugt ist vorgesehen, dass zumindest eines der Luftstoßgeräte an ihrem Anschluss für weitere Luftstoßgeräte an eine externe Druckluftquelle gekoppelt ist. Die Kopplung an die externe Druckluftquelle kann mittels eines oder mehrerer, z.B. mittels zweier Luftstoßgeräte in dem vorgeschlagenen System erfolgen.

Bevorzugt ist vorgesehen, dass die Befüllung mittels lediglich eines Füllschlauchs erfolgt, was die Wartung des Systems vereinfacht. Bei der bevorzugten vorgeschlagenen Dimensionierung der Anschlüsse und Kolbenräume kann eine Befüllung leicht und effektiv erfolgen. Für die Befüllung kann beispielsweise ein 3/4-Zoll-Füllschlauch vorgesehen sein, welcher in einer Bohrung eines Blindflanschs eingesetzt ist.

Bevorzugt ist vorgesehen, dass die Luftstoßgeräte über ihre Anschlüsse bevorzugt jeweils einzeln mit Steuereinheiten verbunden sind, wobei die Steuereinheiten bevorzugt über Verbindungsschläuche miteinander verbunden sind. Geeignete Schläuche sind beispielsweise 1/2-Zoll-Schläuche. Über die Steuereinheit wird die Kolbenvorkammer befüllt.

Von der Erfindung umfasst ist außerdem ein Luftförder- und/oder Abreinigungssystem mit einer Mehrzahl der beschriebenen Luftförder- und/oder Abreinigungsmodule, wobei jeweils zumindest ein Luftförder- und/oder Abreinigungsmodul einer Stufe des stufenförmigen Prozessraums zugeordnet ist.

Alternativ kann vorgesehen sein, die Module über mehrere Stufen hinweg anzuordnen, was aber zu vergrößertem Aufwand führt, insbesondere durch die dadurch notwendige schräge Verbindung der Luftstoßgeräte beziehungsweise eventuell gar schräg verlaufende Achse der Anschluss für die weiteren Luftstoßgeräte im Luftstoßgerätekörper.

Obwohl die Erfindung im Zusammenhang mit "Luft"-Stößen beschrieben wird, ist sie nicht darauf beschränkt. Als Medien können alternativ zur Umgebungsluft zweckmäßigerweise andere Gase verwendet werden, insbesondere inerte Gase, je nach Anwendungsfall.

Obwohl die Erfindung im Zusammenhang mit einem 3/2-Wegeventil beschrieben wird, ist diese nicht darauf beschränkt. Ebenso ist der Einsatz anderer Mechanismen möglich, welche bewirken, dass der Kolben schlagartig aus dem Ventilsitz in eine Offenstellung gebracht und aus der Offenstellung wieder in die Schließstellung zurückgebracht werden kann, insbesondere unter Verwendung von z.B. 2/2-Wegeventilen oder Schnellentlüftungsventilen und einer Feder im Kolbenvorraum.

### KURZBESCHREIBUNG DER ZEICHNUNGEN

Im Folgenden wird die Erfindung anhand der Figuren näher beschrieben und dargestellt.

Dabei zeigen:
Fig. 1 eine perspektivische Ansicht eines Luftstoßgeräts nach einer Ausführungsform der Erfindung,
Fig. 2 eine Schnittansicht durch ein Luftstoßgerät nach einer Ausführungsform der Erfindung,
Fig. 3 ein Luftförder- und/oder Abreinigungssystem für einen stufenförmigen Prozessraum nach einer Ausführungsform der Erfindung,
Fig. 4 einen Anschlussbereich zweier Luftförder- und/oder Abreinigungsmodule aneinander, und
Fig. 5 einen Anschlussbereich eines Luftförder- und/oder Abreinigungsmoduls an einen stufenförmigen Prozessraum.

### AUSFÜHRUNGSFORMEN DER ERFINDUNG

Fig. 1 zeigt ein Luftstoßgerät 4 mit einem einstückig ausgebildeten Luftstoßgerätekörper 2 gemäß einer Ausführungsform der Erfindung. Der Luftstoßgerätekörper 2 umfasst eine Drucckammer 3 mit einem Luftaufnahmevolumen von beispielsweise etwa 10 l (vgl. Fig. 2).

Das Luftstoßgerät 4 ist dazu geeignet, um in einem Luftförder- und/oder Abreinigungsmodul 6 beziehungsweise in einem Luftförder- und/oder Abreinigungssystem 8, wie in Fig. 3 dargestellt, eingesetzt zu werden.

Der Luftstoßgerätekörper 2 umfasst einen Anschluss 10 für eine Steuereinheit 30 und eine Luftaustrittsöffnung 14, welche dem Anschluss 10 für die Steuereinheit 30 gegenüberliegend angeordnet ist. Der Anschluss 10 für die Steuereinheit 30 ist beispielhaft, aber bevorzugt zylinderförmig als ein Blockflansch ausgebildet, ebenso wie die Luftaustrittsöffnung 14. Der Luftstoßgerätekörper 2 umfasst außerdem zwei Anschlüsse 12 für weitere Luftstoßgeräte 4, die ebenso beispielhaft, aber bevorzugt als Blockflansche ausgebildet sind.

Die Steuereinheit 30 umfasst einen Deckel 32, der eine mittige Bohrung als Zuführkanal 31 für Vorkammerluft aufweist (siehe Fig. 2). Der Deckel 32 ist mithilfe von beispielhaft, aber nicht einschränkend für die Erfindung, vier Befestigungsschrauben 36 an dem Anschluss 10 für die Steuereinheit 30 befestigt, die in entsprechende Sacklöcher eingreifen (nicht dargestellt). Im dargestellten Ausführungsbeispiel umfasst die Steuereinheit beispielhaft, aber nicht einschränkend für die Erfindung, eine 3/2-Wegeventil-Baugruppe 34.

An den Anschlüssen 12 für weitere Luftstoßgeräte 4 sind stirnseitig ebenfalls bevorzugt, aber nicht einschränkend für die Erfindung, jeweils vier Aufnahmen 38 vorgesehen, die mit inneren Gewindegängen zur Aufnahme von Schrauben ausgestattet sein können.

Fig. 2 zeigt eine Schnittansicht durch den Luftstoßgerätekörper 2 mit einer darin eingesetzten Kolbenbaugruppe und einem Teil einer angeschlossenen Steuereinheit 30.

Der Kolben 22 ist in seiner Schließstellung dargestellt und in der Zeichnung auf- und abwärts beweglich in einer rohrförmigen Kolbenführung 20 gelagert. Die Kolbenführung 20 ist durch einen Rohrstutzen gebildet, der sich in das Innere der Druckkammer 3 des Luftstoßgerätekörpers 2 erstreckt. In die Kolbenführung 20 kann wie dargestellt ein Rohrabschnitt eingesetzt sein, der im direkten Kontakt mit dem Kolben 22 steht. Dies ist nicht Gegenstand der Erfindung, sodass auf eine nähere Beschreibung verzichtet werden kann.

In nicht dargestellten Ausführungsformen, die ebenfalls von der Erfindung umfasst sind, können der Deckel 32 und/oder die Kolbenführung 20 Überströmöffnungen aufweisen, die eine druckleitende Verbindung von der Kolbenvorkammer in die Druckkammer 3 ermöglichen, so dass ein weiterer Befüllanschluss (Bezugszeichen 40 / 46 in Fig. 5) für die Druckkammer 3 nicht nötig ist.

In etwa auf Höhe der zweiten Achse B, was aber nicht einschränkend für die Erfindung ist, endet die Kolbenführung 20 ausreichend entfernt vor einem Ventilsitz 15 für den Kolben 22, so dass bei geöffnetem Ventil, also mit dem Kolben 22 in Offenstellung, ein Verbindungskanal 16 zwischen den Anschlüssen 12 für die weiteren Luftstoßgeräte 4 und der Luftaustrittsöffnung 14 vorhanden ist, um den Druckluftstoß durchzuleiten.

Der Kolben 22 ist in der dargestellten Ausführungsform, nicht einschränkend für die Erfindung, aus einer Mittelscheibe 26 und einer daran anschließenden Kolbenscheibe 27 gebildet, die gemeinsam mit hier beispielhaft zwei Hitzeschutzscheiben 28 mittels einer Verbindungsschraube 21 zu einem Klemmpaket verbunden sind.

Zwischen dem Kolben 22 und dem Deckel 32 der Steuereinheit 30 ist eine Kolbenvorkammer 24 ausgebildet. Die Kolbenvorkammer 24 ist über den Zuführkanal 31 an die 3/2-Wegeventil-Baugruppe 34 angeschlossen, welche in Fig. 1 dargestellt ist.

Den Anschluss 10 für die Steuereinheit 30 und die Luftaustrittsöffnung 14 verbindet eine erste Achse A. Senkrecht zur ersten Achse A verläuft eine zweite Achse B, welche die zwei Anschlüsse 12 für weitere Luftstoßgeräte 4 miteinander ausbilden. Die erste Achse A und die zweite Achse B bilden hier beispielhaft, aber bevorzugt, ein rechtwinkliges Kreuz miteinander.

D4 bezeichnet einen Innendurchmesser des Ventilsitzes 15. In der Druckkammer 3 ist der Innendurchmesser D4 des Ventilsitzes 15 der kleinste Strömungsquerschnitt für die Abgabe der Druckluft. Insbesondere ist der Flächenquerschnitt des Ventilsitzes 15 kleiner als der Flächenquerschnitt im Bereich des Verbindungskanals 16.

Die Anschlüsse 12 für weitere Luftstoßgeräte 4 weisen einen identischen Durchmesser D2 auf. Die Anschlüsse 12 für die weiteren Luftstoßgeräte 4 sind einander gegenüberliegend in Fluchtung angeordnet. An den Stirnseiten befinden sich die bereits beschriebenen Aufnahmen 38 für den Anschluss an weitere Luftstoßgeräte 4 über Verbindungsstücke 44, welche im Zusammenhang mit Fig. 3 näher beschrieben werden.

Der Durchmesser D3 der Luftaustrittsöffnung 14 ist in der dargestellten Ausführungsform vorteilhaft, aber nicht einschränkend für die Erfindung, ebenso groß wie der Durchmesser D1 des Anschlusses 10 für die Steuereinheit 30 und gleich groß wie die Durchmesser D2 der Anschlüsse 12 für die weiteren Luftstoßgeräte 4 ausgebildet.

Das Luftstoßgerät 4 basiert auf dem Prinzip, dass das in den Druckkammern 3, in den Verbindungsstücken 44 und ggf. in einem Druckbehälter gespeicherte Medium, insbesondere Luft oder ein Inertgas, schlagartig über die Luftaustrittsöffnung 14 abgeblasen wird.

Der Luftstoßgerätekörper 2 wird zuerst über einen externen Druckluftanschluss mit Druckluft befüllt, wie noch im Zusammenhang mit Fig. 5 beschrieben wird. Ebenso wird die Kolbenvorkammer 24 mit Vorkammerluft befüllt.

Der Druck der Vorkammerluft in der Kolbenvorkammer 24 führt dazu, dass der Kolben 22 gegen den an der Luftaustrittsöffnung 14 vorgesehenen Ventilsitz 15 gepresst wird. Dadurch ist die Luftaustrittsöffnung 14 verschlossen, wie in Fig. 2 dargestellt.

Die Steuerung des Ausblasvorgangs erfolgt durch die 3/2-Wegeventil-Baugruppe 34. Die 3/2-Wegeventil-Baugruppe 34 ermöglicht in einer Stellung das Schließen der Luftaustrittsöffnung 14 durch Anlage des Kolbens 22 im Ventilsitz 15, und in der anderen Stellung die Entlüftung der Kolbenvorkammer 24, das heißt Öffnen der Luftaustrittsöffnung 14, was eine schlagartige Zurückbewegung des Kolbens 22 und Anschlag an einen Dämpfungsring 25 und damit die Erzeugung des Luftstoßes durch Entladung des Drucks aus der Druckkammer 3 auslöst.

Wenn die 3/2-Wegeventil-Baugruppe 34 betätigt wird, entlüftet die Kolbenvorkammer 24. Dadurch wirkt das in den Druckkammern 3 und in den Verbindungsstücken 44 gespeicherte Medium auf den Kolben und schiebt den Kolben 22 gegen den Deckel 32. Dadurch kann die Druckluft aus dem Inneren des Luftstoßgerätekörpers 2 schlagartig über die Luftaustrittsöffnung 14 entweichen.

Nach der Abgabe des Luftstoßes wird der Luftstoßgerätekörper 2 wiederum über den externen Druckluftanschluss mit Druckluft befüllt. Ebenso wird die Kolbenvorkammer 24 wieder mit Vorkammerluft befüllt. Das Luftstoßgerät 4 ist wieder einsatzbereit.

Fig. 3 zeigt ein Luftförder- und/oder Abreinigungssystem 8 mit hier rein beispielhaft fünf vollständig dargestellten Luftförder- und/oder Abreinigungsmodulen 6 gemäß einer Ausführungsform der Erfindung. Das Luftförder- und/oder Abreinigungsmodul 6 wird im Folgenden verkürzt als "Modul 6" bezeichnet. Das Luftförder- und/oder Abreinigungssystem 8 wird im Folgenden verkürzt als "System 8" bezeichnet.

Das System 8 ist an der Wandung 50 eines stufenförmigen Prozessraums angeordnet. Der Prozessraum umfasst eine Mehrzahl von Stufen 52, welche jeweils eine Verweilfläche 54 für das zu verarbeitende Material und Steigungen 56 umfasst, die hier beispielsweise, aber nicht einschränkend für die Erfindung, jeweils in 90° zueinander in Form einer Treppe angeordnet sind. Die Dimensionierung der Größe der Verweilflächen 54, der Steigungen 56, auch deren Anzahl erfolgt zweckmäßig nach Art der gewünschten Anwendung.

Obwohl in Fig. 3 fünf Module 6 vollständig dargestellt sind, ist das System nicht hierauf beschränkt, sondern im Prinzip beliebig erweiterbar.

Im dargestellten Ausführungsbeispiel in Fig. 3 umfasst ein Modul 6 vier Luftstoßgeräte 4, welche mittels Verbindungsstücken 44 aneinandergekoppelt sind. Die Druckkammern 3 der Luftstoßgeräte 4 und das Volumen der Verbindungsstücke 44 bilden einen gemeinsamen Druckraum miteinander aus. Die Verbindungsstücke 44 sind an die jeweiligen Anschlüsse 12 für die weiteren Luftstoßgeräte 4 beispielhaft mittels Schrauben befestigt.

Die Verbindungsstücke 44 sind im dargestellten Ausführungsbeispiel als Wellschlauchkompensatoren, beispielsweise aus Metall ausgebildet. Alternativ, nicht dargestellt, können starre Rohrkonstruktionen eingesetzt werden.

Das Modul 6 ist einerseits mittels einer Drehmomentstütze 48 an der Wandung 50 des stufenförmigen Prozessraums befestigt und andererseits über eine weitere Drehmomentstütze 48 gegen ein weiteres daneben angeordnetes, hier auf derselben Stufe 52 angeordnetes Modul 6 abgestützt.

Um das zu verarbeitende Material im stufenförmigen Prozessraum zu fördern, werden die Luftstoßgeräte 4 bevorzugt einzeln angesteuert, um Druckluft abzugeben. Erfolgt dieses z.B. über eine ganze Stufe 52, wird das darauf befindliche Material auf die darunterliegende Stufe geblasen. Die Ansteuerung ist nicht Gegenstand der Erfindung und unterliegt den Bedingungen der benötigten Anwendung.

Fig. 4 zeigt einen Anschlussbereich zweier Module 6, wobei hier jeweils das endständige Luftstoßgerät 4 des Moduls 6 abgebildet ist. Die endständigen Module 6 sind jeweils mit einem Blindflansch 40 versehen. Aufgrund der Einwirkung des Drehmoments beim Luftstoß kommt es bei den endständigen Luftstoßgeräten 4 zu einem seitlichen Impuls, welcher über die Drehmomentstütze 48 abgefangen wird. Die Blindflansche 40 sind hierzu beispielhaft, aber nicht einschränkend für die Erfindung, mittels einer Langmutter 49 mit Gewindebolzen befestigt, um das endständige Luftstoßgerät 4 gegen die Drehmomentstütze 48 zu verspannen.

Des Weiteren ist in Fig. 4 ein Verbindungsschlauch 47 für die Vorkammerluft dargestellt, welche die Steuereinheit 30 eines Luftstoßgeräts 4 mit der Steuereinheit 30 eines weiteren Luftstoßgeräts 4 verbindet. Der Verbindungsschlauch 47 ist je nach benötigtem Druck und Dichtigkeitsanforderungen zweckmäßig ausgelegt, z.B. als ein 1/2 Zoll-Schlauch.

Fig. 5 zeigt ein endständiges Luftstoßgerät 4, das mit einem Verbindungsschlauch 46 zum Anschluss an eine externe Druckquelle versehen ist, z.B. ein 3/4 Zoll-Schlauch. Hierzu weist das Luftstoßgerät 4 einen an den Anschluss 12 befestigten Blindflansch 40 auf, der eine Durchgangsöffnung zum Anschluss des Verbindungsschlauchs 46 aufweist. An dem Blindflansch 40, der seinerseits mittels Schrauben an dem Anschluss 12 für das weitere Luftstoßgerät 4 befestigt ist, ist außerdem die Drehmomentstütze 48 zum Anschluss des Moduls 6 an die Wandung 50 des stufenförmigen Prozessraums befestigt.

Alternativ, aber nicht dargestellt, kann anstelle des Blindflanschs 40 ein direkter Anschluss, z.B. Flanschanschluss oder ein über ein Verbindungsstück 44 bereitgestellter indirekter Anschluss des Moduls 6 an einen mit externer Druckluft befüllbaren Druckbehälter vorgesehen sein.

Fig. 5 zeigt außerdem ein Ausblasrohr 42, das an der Luftaustrittsöffnung 14 angeschlossen ist und andererseits an die Verweilfläche 54 einer Stufe 52 des Prozessraums. Obwohl ein senkrechter Anschluss des Ausblasrohrs 42 an die Stufe 52 dargestellt ist, sind angewinkelte Anschlüsse ebenfalls möglich.

### BEZUGSZEICHEN

2 Luftstoßgerätekörper; 3 Druckkammer; 4 Luftstoßgerät; 6 Modul; 8 System; 10 Anschluss Steuereinheit; 12 Anschluss weiteres Luftstoßgerät; 14 Luftaustrittsöffnung; 15 Ventilsitz; 16 Verbindungskanal; 20 Kolbenführung; 21 Verbindungsschraube; 22 Kolben; 24 Kolbenvorkammer; 25 Dämpfungsring; 26 Mittelscheibe; 27 Kolbenscheibe; 28 Hitzeschutzscheibe; 30 Steuereinheit; 31 Zuführkanal Vorkammerluft; 32 Deckel; 34 3/2-Wegeventilbaugruppe; 36 Befestigungsschraube; 38 Aufnahme; 40 Blindflansch; 42 Ausblasrohr; 44 Verbindungsstück; 46 Verbindungsschlauch externe Druckquelle; 47 Verbindungsschlauch Vorkammerluft; 48 Drehmomentstütze; 49 Langmutter; 50 Wandung; 52 Stufe; 54 Verweilfläche; 56 Steigung;
A erste Achse; B zweite Achse; D1 Durchmesser Anschluss Steuereinheit; D2 Durchmesser Anschluss weiteres Luftstoßgerät; D3 Durchmesser Anschluss weiteres Luftstoßgerät; D4 Innendurchmesser Ventilsitz

## Patentansprüche

1. Einstückig ausgebildeter Luftstoßgerätekörper (2) mit einer Druckkammer (3), die eine Kolbenführung (20) zur Aufnahme eines Kolbens (22) und einen Ventilsitz (15) für den Kolben (22) umgibt, einem Anschluss (10) für eine Steuereinheit (30) zur Steuerung der Stellung des Kolbens (22) und mit einer Luftaustrittsöffnung (14),
**dadurch gekennzeichnet, dass** der Luftstoßgerätekörper (2) außerdem mindestens zwei weitere Anschlüsse (12) für weitere Luftstoßgeräte (4) zur Ausbildung eines gemeinsamen Druckraumes umfasst.

2. Luftstoßgerätekörper (2) nach Anspruch 1,
**dadurch gekennzeichnet, dass** der Luftstoßgerätekörper (2) genau zwei Anschlüsse (12) für zwei weitere Luftstoßgeräte (4) aufweist, welche bevorzugt in Fluchtung einander gegenüberliegend angeordnet sind.

3. Luftstoßgerätekörper (2) nach einem der vorhergehenden Ansprüche,
**dadurch gekennzeichnet, dass** eine erste Achse (A), welche die Luftaustrittsöffnung (14) und den Anschluss (10) für die Steuereinheit (30) verbindet, und eine zweite Achse (B), welche die zwei Anschlüsse (12) für die zwei weiteren Luftstoßgeräte (4) verbindet, ein bevorzugt rechtwinkliges Kreuz bilden.

4. Luftstoßgerätekörper (2) nach einem der vorhergehenden Ansprüche,
**dadurch gekennzeichnet, dass** der Anschluss (10) für die Steuereinheit (30), die Anschlüsse (12) für die weiteren Luftstoßgeräte (4) und/oder die Luftaustrittsöffnung (14) als Blockflansche ausgebildet sind.

5. Luftstoßgerätekörper (2) nach einem der vorhergehenden Ansprüche,
**dadurch gekennzeichnet, dass** in der Druckkammer (3) ein kleinster Strömungsquerschnitt für die Abgabe von Druckluft durch einen Innendurchmesser (D4) des Ventilsitzes (15) gebildet ist.

6. Luftstoßgerätekörper (2) nach einem der vorhergehenden Ansprüche,
**dadurch gekennzeichnet, dass** ein Durchmesser (D1) des Anschlusses (10) für die Steuereinheit (30) ähnlich groß, bevorzugt gleich groß, ist wie ein Durchmesser (D2) des Anschlusses (12) für das weitere Luftstoßgerät (4) und/oder wie ein Durchmesser (D3) der Luftaustrittsöffnung (14).

7. Luftstoßgerät (4) mit einem Luftstoßgerätekörper (2) nach einem der vorhergehenden Ansprüche, mit einem in der Kolbenführung (20) eingesetzten Kolben (22) und angeschlossener Steuereinheit (30).

8. Luftförder- und/oder Abreinigungsmodul (6) für einen insbesondere stufenförmigen Prozessraum, umfassend mehrere Luftstoßgeräte (4) nach Anspruch 7, bevorzugt 2 bis 8, weiter bevorzugt 3 bis 5, insbesondere bevorzugt 4, derartige Luftstoßgeräte (4),
**dadurch gekennzeichnet, dass** die Luftstoßgeräte (4) mithilfe von Verbindungsstücken (44) in einer Reihe und unter Ausbildung eines gemeinsamen Druckraumes aneinandergekoppelt sind, um in bevorzugt gleichmäßigen Abständen ihre Luftaustrittsöffnungen (14) direkt oder indirekt zum Anschluss an den Prozessraum bereitzustellen.

9. Luftförder- und/oder Abreinigungsmodul (6) nach Anspruch 8,
**dadurch gekennzeichnet, dass** zumindest eines der Luftstoßgeräte (4) an seinem Anschluss (12) für das weitere Luftstoßgerät (4) mit einem Blindflansch (40) versehen ist, welcher bevorzugt an eine Drehmomentstütze (48) gekoppelt ist.

10. Luftförder- und/oder Abreinigungsmodul (6) nach einem der Ansprüche 8 oder 9, **dadurch gekennzeichnet, dass** die Luftstoßgerätekörper (2) des Systems identisch ausgebildet sind.

11. Luftförder- und/oder Abreinigungsmodul (6) nach einem der Ansprüche 8 bis 10, **dadurch gekennzeichnet, dass** die Verbindungsstücke (44) als Kompensatoren, insbesondere in Form von Wellschläuchen, ausgebildet sind.

12. Luftförder- und/oder Abreinigungsmodul (6) nach einem der Ansprüche 8 bis 11, **dadurch gekennzeichnet, dass** zumindest eines der Luftstoßgeräte (4) an seinem Anschluss (12) für das weitere Luftstoßgerät (4) an eine externe Druckluftquelle gekoppelt ist.

13. Luftförder- und/oder Abreinigungsmodul (6) nach einem der Ansprüche 8 bis 12,
**dadurch gekennzeichnet, dass** die Luftstoßgeräte (4) über ihre Anschlüsse bevorzugt jeweils einzeln mit Steuereinheiten (30) verbunden sind, wobei die Steuereinheiten (30) bevorzugt über Verbindungsschläuche (47) miteinander verbunden sind.

14. Luftförder- und/oder Abreinigungssystem (8) mit einer Mehrzahl von Luftförder- und/oder Abreinigungsmodulen (6) nach einem der Ansprüche 8 bis 13,
**dadurch gekennzeichnet, dass** jeweils zumindest ein Luftförder- und/oder Abreinigungsmodul (6) einer Stufe (52) eines stufenförmigen Prozessraums zugeordnet ist.
